# EUROPÄISCHE PATENTSCHRIFT

(11) **EP 0 000 399 B1**
(45) Veröffentlichungstag und Bekanntmachung des Hinweises auf die Patenterteilung: **06.01.1982**
(21) Anmeldenummer: 78100390.0
(22) Anmeldetag: 13.07.1978
(51) Int. Cl.: B30B 9/30

(54) **Diskontinuierlich arbeitende Presse zum Zusammenballen lockeren Gutes**
Discontinuously operating press for compressing loose material
Presse travaillant de façon discontinue pour comprimer de la matière lâche

(30) Priorität: 13.07.1977 AT 5038/77
(43) Veröffentlichungstag der Anmeldung: 24.01.1979
(73) Patentinhaber: Ideal-Werk Krug & Priester GmbH & Co. KG, D-72334 Balingen (DE)
(72) Erfinder: Lindner, David, A-9500 Villach (AT)
(74) Vertreter: Commentz, Gerd, Dipl.-Ing.

## Beschreibung

Die Erfindung bezieht sich auf eine diskontinuierlich arbeitende Presse zum Zusammenballen lockeren Gutes, mit einem in einem Preßraum hin- und herbewegbaren Preßstempel, einer das Gut in den Preßraum fördernden Zufördereinrichtung und einem zur Erfassung des Gefüllzustandes vorgesehenen, oberhalb einer in einer der Seitenwandungen befindlichen Füllöffnung angeordneten Fühler, der mit einem sowohl das Zuführen als auch das Pressen des Gutes steuernden Organ zusammenwirkt.

Bei dem Zusammenballen lockerer Materialien wie beispielsweise Altpapierschnitzeln od. dgl. füllt sich der Preßraum einer Presse sehr rasch mit dem zu pressenden Gut, wobei dieses im Preßraum sehr locker zu liegen kommt, was zur Folge hat, daß je Preßvorgang nur ein geringes Volumen an Preßgut zustandekommt. Dieses ist besonders dann der Fall, wenn mit üblichen optischen Fühlern wie beispielsweise Lichtschranken od. dgl. ein bestimmter Füllungsgrad der Presse festgestellt und sodann der Preßvorgang automatisch oder von Hand aus eingeleitet wird.

Durch die britische Patentschrift 1 261 418 ist eine diskontinuierlich arbeitende Presse bekannt, bei der eine Lichtschranke die Aufschüttung des zusammenzuballenden lockeren Gutes bis in einen mit dem Preßraum verbundenen Einlaßschacht erfaßt. Da die Lichtschranke somit nur betätigt wird, wenn der Preßraum und der entsprechende Abschnitt des Einlaßschachtes locker mit dem zusammenzuballenden Material gefüllt sind, muß bis zum Erreichen eines bestimmten Ballenvolumens die Presse mehrmals hintereinander betätigt werden, was einen großen Aufwand sowohl an Zeit und als auch an Energie zur Folge hat.

Eine ähnliche Presse zeigt auch die deutsche Offenlegungsschrift 2201 327, bei der in der gleichen Weise oberhalb einer in einer der Seitenwandungen befindlichen Füllöffnung eine Lichtschranke angeordnet ist, die ein Absenken des Preßstempels bewirkt, sobald das in dem Preßraum gelangende Gut soweit aufgeschüttet ist, daß dieses Gut den Lichtstrahl unterbricht. Dieser Konstruktion haftet jedoch immer noch der Übelstand an, daß das zu pressende Papiermaterial, das im allgemeinen zuvor mittels Aktenvernichtern in Streifen oder auch Partikelchen zerschnitten wird, sich auch bei absolutem leerem Preßraum am Auge der Lichtquelle festsetzen kann, wodurch der Lichtstrahl auch dann unterbrochen wird, wenn die Preßkammer noch völlig leer ist.

Gegenüber diesem zuvor aufgezeigten Stand der Technik liegt der Erfindung die Aufgabe zugrunde, bei einer solchen Presse die Steuerung sowohl der mit einem Reißwerk ausgestatteten Zufördereinrichtung als auch des Preßstempels sicherer zu gestalten und somit beim Pressen einen höheren Wirkungsgrad zu erreichen.

Diese Aufgabe wird erfindungsgemäß dadurch gelöst, daß der Fühler oberhalb der schon zuvor erwähnten Seitenwandungen befindlichen Füllöffnung in den Preßraum hineinragt und als allseitig federnder Stab ausgebildet ist, der auf einen vorbestimmten erhöhten Staudruck des mittels der Zufördereinrichtung in den Preßraum eingebrachten Gutes anspricht und durch den Preßstempel elastisch aus dessen Bewegungsbahn herausschwenkbar ist.

Bei dieser Gestaltung wird das Anwachsen des sich in dem Preßraum ansammelnden lockeren Gutes durch einen allseitig federnden mechanisch auf das Anwachsen des Gutes ansprechenden Stab überwacht, der bei einem vorbestimmten erhöhten Staudruck einen ihm zugeordneten Schalter umschaltet, wodurch die mit dem Reißwerk ausgerüstete Zufördereinrichtung stillgesetzt und der Preßstempel in Bewegung gesetzt wird, der das in dem Preßraum befindliche Gut zusammenpreßt. Da dieser federnde Stab infolge seiner eigenen elastischen Vorspannung erst auf einen vorbestimmten erhöhten Staudruck des sich in dem Preßraum ansammelnden Gutes anspricht, ist es unmöglich, daß einzelne in dem Preßraum umherirrende Teile oder Partikel des zu pressenden Gutes bereits einen ausreichend großen Druck auf den elastischen Stab ausüben und so etwa ein noch unerwünschtes Umschalten des zugeordneten Schalters bewirken. Dieser elastische Stab registriert somit mit absoluter Sicherheit im oberen Bereich der Preßkammer den jeweiligen Füllstand derselben auch dann, wenn es sich bei dem aus einem Aktenvernichter od. dgl. stammenden Gut um weiches und flexibles Streifenmaterial handelt. Durch die Elastizität des federnden Stabes wird auf das sich in der Preßkammer ansammelnde Gut aber auch ein gewisser Gegendruck ausgeübt, der ein Vorpressen des sich ansammelnden Gutes zur Folge hat, wobei dieser von dem federnden Stab ausgeübte Druck jedoch noch immer so gering zu bemessen ist, daß eine sichere Funktion auch eines der Presse vorgeschalteten Aktenvernichters gewährleistet und somit auch kein Rückstau, der die Funktion des Aktenvernichters zum Erliegen bringen würde, zu befürchten ist.

Darüber hinaus läßt sich dieser federnde Stab beim Absenken des Preßstempels leicht aus dessen Bewegungsweg herausschwenken. Infolge seiner flexiblen Ausbildung kann der federnde Stab auch insofern unbegrenzt lang ausgebildet werden, als er sich problemlos in den verbleibenden Zwischenraum zwischen der Rückwand und dem Preßschemel abdrängen läßt.

Eine beispielsweise Ausführungsform dieser Erfindung ist aus der folgenden Beschreibung einer in einer Zeichnung in der Seitenansicht und teilweise geschnitten dargestellten Presse zu entnehmen.

Ein durch einen Motor 16 antreibbares Reißwerk 1 zerkleinert einerseits das zu pressende Papier in schmale Streifen oder Schnitzel und fördert andererseits das zerkleinerte Papier in einen Preßraum 2, in dem ein Preßstempel 3 hin-und herbewegbar ist. Der Preßraum 2 wird in seinem unteren Bereich von einem Preßkorb 4 gebildet, der auf Rollen 5 aus der Presse ausfahrbar ist. Oberhalb des Preßkorbes 4 ist der Preßraum 2 durch Seitenwandungen 6 begrenzt. In einer der Seitenwandungen 6 ist eine Füllöffnung 7 vorgesehen, in die ein vom Reißwerk 1 kommender Einlaßschacht 8 einmündet.

In dem oberhalb der Füllöffnung 7 befindlichen Bereich des Preßraumes 2 ist ein als federnder Stab ausgebildeter Druckfühler 9 vorgesehen, der in die Bewegungsbahn des Preßstempels 3 ragt und aus derselben durch den sich abwärts bewegenden Preßstempel 3 elastisch herausschwenkbar ist. Der stabförmige Druckfühler 9 betätigt bei eingeschwenkter Lage einen nicht besonders dargestellten Schalter, durch welchen bei Überschreiten eines vorbestimmten Staudrucks an dem stabförmigen Druckfühler 9 und bei entsprechender Verbiegung desselben das Reißwerk 1 ausgeschaltet wird.

Ist die Presse mit einer automatischen Steuervorrichtung versehen, so kann durch den von dem Druckfühler 9 betätigten Schalter nach Abschalten des Reißwerkes 1 auch der nicht dargestellte Antrieb des Preßstempels 3 eingeschaltet und damit der eigentliche Preßvorgang eingeleitet werden.

Die vorstehend beschriebenen Bauelemente werden von Tragsäulen 14 getragen, die an einer Grundplatte 15 angeordnet sind.

Bei Benutzung der Presse wird das zu pressende Papier durch das Reißwerk 1 in schmale Streifen oder Schnitzel zerteilt und durch den Einlaßschacht 8 und die Füllöffnung 7 in den Preßraum 2 hineingefördert. Die Förderung hält an, bis im Preßraum 2 das Preßgut durch das die Zuförderung bewirkende Reißwerk 1 so stark vorverdichtet ist, daß infolge des Staudrucks der als federnder Stab ausgebildete Druckfühler 9 elastisch verbogen und damit durch den nicht dargestellten Schalter das Reißwerk 1 außer Betrieb gesetzt und der Preßstempelantrieb eingeschaltet wird. Erst jetzt erfolgt die erste eigentliche Pressung der Papierschnitzel durch den herabgehenden Preßstempel 3, der in seiner unteren Preßstellung einige Zeit verharrt, um bei seinem anschließenden Rückhub ein Wiederausdehnen des gepreßten Materials zu verringern. Der Druckfühler 9 wird beim Herabgehen des Preßstempels 3 durch denselben aus dessen Bewegungsbahn elastisch herausgeschwenkt und verbleibt während des Preßvorganges in dem Zwischenraum zwischen dem Preßstempe) 3 bzw. den die Seitenflächen naCll hinten fortsetzenden Abdeckplatten und den Seitenwandungen 6 des Preßraumes. Anschließend wird der Preßstempel 3 in seine Ausgangsstellung zurückbewegt, wobei der Druckfühler 9 wieder in seine Ausgangsstellung zurückkehrt, sobald der Preßstempel 3 in seiner oberen Endstellung zurückgekehrt ist. Nun kann das Reißwerk 1 wieder in Betrieb gesetzt werden, um wieder so lange weitere lockere Papierschnitzel oder -streifen auf die Oberfläche des bereits gepreßten Ballen zu fördern, bis durch den sich wiederum neu aufbauenden Staudruck der Druckfühler 9 erneut betätigt wird. Daraufhin wiederholt sich der vorstehend geschilderte Ablauf des Preßvorganges. Das Füllen des noch freien Preßraumes erfolgt dabei so oft, bis sich der Preßstempel 3 in seiner unteren Preßstellung nurmehr knapp unter dem oberen Rand des Preßkorbes 4 befindet. Ist der Preßstempel 3 dann in seine Ausgangslage zurückgekehrt, so wird der Preßkopf 4 auf seinen Rollen 5 aus der Presse herausgefahren, der gepreßte Ballen dem Preßkorb 4 entnommen und derselbe sodann wieder in die Presse eingefahren.

## Patentansprüche

Diskontinuierlich arbeitende Presse zum Zusammenballen lockeren Gutes, mit einem in einem Preßraum (2) hin- und herbewegbaren Preßstempel (3), einer das Gut in den Preßraum (2) fördernden Zufördereinrichtung (1, 16) und einem oberhalb einer in einer der Seitenwandungen (6) befindlichen Füllöffnung (7) angeordneten Fühler (9) zur Erfassung des Gefülltzustandes, der mit einem sowohl das Zuführen als auch das Pressen des Gutes steuernden Organ zusammenwirkt, dadurch gekennzeichnet, daß der Fühler (9) in den Preßraum (2) hineinragt und als allseitig federnder Stab (9) ausgebildet ist, der auf einen vorbestimmten erhöhten Staudruck des mittels der Zufördereinrichtung (1, 16) in den Preßraum (2) eingebrachten Gutes anspricht und durch den Preßstempel (3) elastisch aus dessen Bewegungsbahn herausschwenkbar ist.

## Claims

Discontinuously operating press for baling loose material with a plunger (3) which is moving to and for in a pressure chamber (2), a feeding device (1, 16) which is delivering the material into the pressure chamber (2) and a sensor (9) for determining the filled condition, which is located in one of the side walls (6) and cooperates with a member which controls both the feeding as well as the pressing of the material, characterized by the fact that the sensor (9) projects into the pressure chamber (2) and is designed as an all-around rod (9) of resilient character which responds to a preset increased pressure head of the material fed into the pressure chamber (2) by means of the feeding device (1, 16) and can be elastically swivelled out of its path of motion by the plunger (3).

## Revendications

Presse à fonctionnement discontinu pour le compactage de matières meubles comportant un piston compacteur (3) effectuant un mouvement de va-et-vient dans une chambre de compactage (2), un dispositif d'amenage (1, 16) acheminant la matière dans la chambre de compactage (2) et un palpeur (9) placé en dessus d'un orifice de remplissage (7) disposé dans l'une des parois latérales (6). Le palpeur (9) détectant l'état de remplissage et agissant sur un organe qui commande aussi bien l'amenage que le compactage de la matière est notamment caractérisé en ce que, réalisé sous forme d'une tige (9) flexible en tous sens, il pénètre dans la chambre de compactage (2) et répond à une pression de retenue accrue fixée d'avance de la matière introduite dans la chambre de compactage (2) par le dispositif d'amenage (1, 16), ledit palpeur étant, par son élasticité, écarté par le piston compacteur (3) en mouvement.
